# EUROPÄISCHE PATENTSCHRIFT

(11) **EP 1 262 999 B1**
(45) Veröffentlichungstag und Bekanntmachung des Hinweises auf die Patenterteilung: **17.09.2008**
(21) Anmeldenummer: 02011855.0
(22) Anmeldetag: 28.05.2002
(51) Int. Cl.: H01B 7/00, H01R 43/28

(54) **Leitungsbündel zur Kontaktierung mit elektrischen Klemmen**
Cable bundle for connection with electrical terminals
Faisceau de câbles pour connexion avec des bornes électriques

(30) Priorität: 01.06.2001 DE 20109171 U
(43) Veröffentlichungstag der Anmeldung: 04.12.2002
(73) Patentinhaber: SIEMENS AKTIENGESELLSCHAFT, 80333 München (DE)
(72) Erfinder: Möhler, Harald, 90409 Nürnberg (DE)

(56) Entgegenhaltungen:
- EP-A- 0 038 861
- EP-A- 0 566 969
- PATENT ABSTRACTS OF JAPAN vol. 1998, no. 13, 30. November 1998 (1998-11-30) & JP 10 208565 A (YAZAKI CORP), 7. August 1998 (1998-08-07)

## Beschreibung

Die Erfindung betrifft ein Leitungsbündel mit nebeneinander angeordneten Leitungen, insbesondere zur Kontaktierung mit elektrischen Klemmen.

Zur elektrischen Verdrahtung zwischen elektrischen Einrichtungen, wie z.B. von Schaltschränken oder elektrischen Anlagen, werden häufig Leitungsbündel mit einer Vielzahl von Leitungen eingesetzt. Die Leitungen des Leitungsbündels können dabei z.B. in einem Kabelkanal als Kabelbund mit Kabelbindern gehalten und verlegt werden. Dabei weisen diese Leitungen zur Energieübertragung einen größeren Leitungsquerschnitt i.Vgl. zu Leitungen für die Datenübertragung auf. Mittels solcher Leitungen können z.B. daran angeschlossenen Motoren gespeist werden.

Üblicherweise werden für eine übersichtliche Montage in den elektrischen Einrichtungen die einzelnen Leitungen in nebeneinander angeordneten elektrischen Klemmen einer Klemmleiste eingeführt und dann verschraubt. Zum Anschließen der Leitungen musste z.B. ein Elektromonteur bisher eine Abfolge von Montageschritten ausführen. Zuerst sind an den jeweiligen Leitungen von diesem die Leitungsenden abzuisolieren. Im Anschluss ist eine Aderendhülse auf die freigelegte Ader aufzustecken. Die Aderendhülse ist anschließend gasdicht aufzucrimpen, in die elektrische Klemme einzuführen und dann dort zu verschrauben. Dieses Vorgehen ist beispielsweise für Leitungen, die aus Einzellitzen bestehen, nach VDE-Richtlinien vorgeschrieben.

Diese Montageschritte sind dabei für jede einzelne Leitung eines Leitungsbündels zu wiederholen.

Nachteilig daran ist, dass jede einzelne Leitung separat zur Einführung dieser in die Klemme einer Klemmleiste gehandhabt werden muss.

Weiterhin nachteilig ist es, dass die Leitungen während einer Montage oder während einer Reparatur durch den Elektromonteur vertauscht werden können. Auch besteht die Möglichkeit, dass es bei der Kennzeichnung der einzelnen Leitungen im Leitungsbündel zu Vertauschungen kommt. Dadurch kann es z.B. bei der Inbetriebnahme der elektrischen Anlage geschehen, dass diese nicht ordnungsgemäß funktioniert, oder gar beschädigt oder zerstört wird.

Aus EP 0 566 969 A2 ist ein Kabelbaum mit einer integralen Ummantelung bekannt, die sowohl als Formkörper zur Fixierung der Leitungen des Kabelbaums als auch als Kupplungsteil wirkt. Dadurch wird nicht nur ein Verfahrensschritt bei der Herstellung des Kabelbaums eingespart, sondern es ist zudem ein leichter Anschluss der Leitungen eines Kupplungsteils an Leitungen eines komplementären Kupplungsteils möglich, wobei die Leitungen der jeweiligen, als Stecker und Steckdose ausgebildeten Kupplungsteile auch komplementäre Kontaktelemente aufweisen. Der Erfindung liegt somit eine Aufgabe zugrunde, eine Lösung zur schnelleren, vereinfachten und sicheren Montage von Leitungen eines Leitungsbündels, insbesondere zum elektrischen Anschluss an elektrischen Klemmen bzw. Klemmleisten anzugeben, welche die o.g. Probleme vermeidet.

Die Aufgabe wird gelöst mit dem im Hauptanspruch angegebenen Leitungsbündel.

Vorteilhafte Ausgestaltungen und Weiterentwicklungen des Leitungsbündels sind in den Unteransprüchen angegeben.

Die Erfindung wird an Hand der nachfolgenden Figuren näher erläutert. Dabei zeigt
- FIG 1 :: ein beispielhaftes Leitungsbündel in einer Draufsicht, welches an den Enden Aderendhülsen und eine erfindungsgemäße Verbindungsmasse aufweist, und
- FIG 2 :: eine Schnittzeichnung durch den Endbereich einer beispielhafte Leitung des erfindungsgemäßen Leitungsbündels gemäß FIG 1.

FIG 1 zeigt dabei ein beispielhaftes Leitungsbündel LB in einer Draufsicht, welches an den Enden LBE1,LBE2 mit Aderendhülsen AE versehene Leitungen LT aufweist. Ferner sind in diesem Beispiel die Leitungen LT des Leitungsbündels LB in einem Rastermaß RM parallel nebeneinander angeordnet. Weiterhin ist beispielhaft am oberen Ende LBE1 und am unteren Ende LBE2 des Leitungsbündels LB je eine raupenförmige nichtleitende Verbindungsmasse VM zu sehen, welche den Bereich zwischen den Aderendhülsen AE und den jeweiligen Leitungen LT umschließt. Zur Verdeutlichung wurde dazu in Mitte der unteren Hälfte der FIG 1 der Bereich zwischen einer Aderendhülse AE und der zugehörigen Leitung LT gestrichelt dargestellt. Darüber hinaus weisen die Verbindungsmassen VM Verjüngungen VJ und Einkerbungen EK als zwei mögliche Beispiele für Solltrennstellen ST zur nachträglichen Trennung der Leitungen LT auf.

FIG 2 zeigt eine Schnittzeichnung durch den Endbereich einer beispielhaften Leitung LT des erfindungsgemäßen Leitungsbündels LB gemäß FIG 1. Zudem ist ersichtlich, dass über die freigelegte, gestrichelt dargestellte Ader AD der Leitung LT die Aderendhülse AE aufgesteckt ist. Wie eingangs beschrieben, kann z.B. durch Crimpen mit einem entsprechenden Werkzeug ein fester und gasdichter Kontakt zwischen der Ader AD und der Aderendhülse AE hergestellt werden. Die Aderendhülse AE besteht üblicherweise aus einem zylindrischen Hülsenteil HT, sowie eine damit verbundenen Aufnahmetrichter AT zum vereinfachten Aufstecken der Aderendhülse AE auf die Ader AD. Bekannterweise hat die Verwendung von Aderendhülsen AE dabei den Vorteil, dass ein sicherer elektrischer Kontakt beim Verschrauben in der elektrischen Klemme erreicht werden kann. Eine mögliche mechanische Beschädigung der stromführende Ader AD durch die Befestigungsschraube der elektrischen Klemme entfällt somit. In FIG 2 ist zudem die zeichnerische Projektion der beispielhaften raupenförmigen Verbindungsmasse VM mit den gestrichelt dargestellten Solltrennstellen ST,VJ,EK zu sehen.

Erfindungsgemäß umschließt die geradlinig gestreckte, nichtleitende Verbindungsmasse VM die Aderendhülsen AE mit dem jeweiligen Leitungsende LBE1, LBE2 sowie die Leitungen LT untereinander dicht.

Dadurch ist es vorteilhaft möglich, dass durch die umschließende Verbindungsmasse VM ein fester Abstand zwischen den Aderendhülsen AE zueinander eingestellt werden kann, so dass diese vorkonfektioniert z.B. in eine Klemmenreihe einführt und festgeschraubt werden können. Der Verbindungsmasse VM kann dabei z.B. ein teilelastischer Kunststoff, wie z.B. PVC oder ein Thermoplast sein, welcher eine gewisse Flexibilität der einzelnen Aderendhülsen AE zueinander zur verbesserten Einführung die elektrischen Klemmen zulässt. Der Verbindungsmasse VM kann weiterhin z.B. im Rahmen eines Spritzgussverfahrens auf die Leitungen LT sowie auf die Aderendhülsen AE aufgebracht werden.

Ein weiterer Vorteil liegt darin, dass durch diese Vorkonfektionierung eine unbeabsichtigtes Vertauschen bei der Montage der einzelnen Leitungen LT in die jeweilige elektrische Klemme vermieden wird. Zudem ist es wie zuvor möglich, dass nach erfolgter Aufbringung der Verbindungsmasse VM an einem Ende LBE1,LBE2 des Leitungsbündels LB kennzeichnende Hülsen auf die Leitungen LT aufgeschoben werden können.

Weiterhin vorteilhaft ist es, dass durch die nichtleitende Verbindungsmasse VM, welche die einzelnen Leitungen LT mit den jeweiligen Aderendhülsen AE verbindet, ein Ablösen oder Herausrutschen der Aderendhülse AE von der Ader AD nicht mehr möglich ist.

Weiterhin ist es gemäß der Erfindung möglich, dass der durch die nichtleitende Verbindungsmasse VM dicht umschlossene Bereich zwischen Leitungsende LTE und des Aufnahmetrichters AT der jeweiligen Aderendhülse AE ein wirksamer Schutz gegen Umwelteinflüsse gewährleistet wird, wobei zur Kontaktierung immer noch ein entsprechend langes Hülsenteil HT verfügbar ist. Dadurch wird vorteilhaft z.B. eine Korrosion des umschlossenen Bereichs vermieden.

Weiterhin ist es gemäß der Erfindung eine raupenförmige Ausbildung der Verbindungsmasse VM vorteilhaft, da diese bei Einführen der Aderendhülsen AE bzw. der Hülsenteile HT in die elektrische Klemme diese gegen Umwelteinflüsse abschließt. Zudem wird ein wirksamer Personenschutz gegen unbeabsichtigtes Berühren von eventuell sonst herausragende spannungsführenden Teilen der Aderendhülsen AE vermieden.

Weiterhin kann erfindungsgemäß die nichtleitende Vergussmasse VM zwischen den jeweiligen umschlossenen Leitungen LT auch Verjüngungen VJ oder Einkerbungen EK aufweisen. Durch diese können beispielhaft Solltrennstellen ST zwischen den Leitungen LT gebildet werden, welche ein einfaches Trennen des Leitungsbündels LB z.B. mit einer Schere oder einem Seitenschneider ermöglichen.

Gemäß der Erfindung ist es weiterhin möglich, dass die Verbindungsmasse VM die Aderendhülsen AE in einem vorgebbaren Rastermaß RM umschließt. Dadurch ist vorteilhaft ein vereinfachtes Einführen der einzelnen Leitungen LT in die jeweilige elektrische Klemme einer Klemmleiste mit dem gleichen Rastemaß RM möglich.

Weiterhin ist es vorteilhaft möglich, dass die Verbindungsmasse VM eine vorgefertigte obere und untere Hälfte aufweist, welche zur zentrierten Ausrichtung und Aufnahme der Leitungen LT und Aderendhülsen AE entsprechende Freiräume aufweist. Diese Hälften könnten beispielsweise um das auszurichtende Leitungsbündel LB gelegt und dann z.B. mit einem Klipsmechanismus fest verbunden werden. Die Hälften könnten z.B. auch thermisch verschweißt werden, so dass eine unlösbare und zugleich dichte Verbindung entsteht.

Weiterhin kann erfindungsgemäß die Verbindungsmasse VM zur vereinfachten Zuordnung der umschlossenen Leitungen LT und zur vorteilhaften schnelleren Montage der einzelnen Leitungen LT beschriftbar sein.

## Patentansprüche

1. Leitungsbündel (LB) mit nebeneinander angeordneten Leitungen (LT), zur Kontaktierung mit elektrischen Klemmen, mit
a) Aderendhülsen (AE) an den Leitungen (LT) zumindest an einem Ende (LBE1,LBE2) des Leitungsbündels (LB), und
b) einer geradlinig gestreckten, nichtleitenden Verbindungsmasse (VM), welche
b1) die Aderendhülsen (AE) mit dem jeweiligen Leitungsende (LBE1,LBE2), und
b2) die Leitungen (LT) untereinander dicht umschließt.

2. Leitungsbündel (LB) nach Anspruch 1, wobei
a) die Aderendhülse (AE) zumindest ein Hülsenteil (HT) und einen Aufnahmetrichter (AT) aufweist, und
b) die Verbindungsmasse (VM) den Bereich eines Leitungsendes (LTE) der jeweiligen Leitung (LT) und des jeweiligen Aufnahmetrichters (AT) dicht umschließt.

3. Leitungsbündel (LB) nach Anspruch 1 oder 2, wobei die Verbindungsmasse (VM) raupenförmig ausbildet ist.

4. Leitungsbündel (LB) nach Anspruch 1 bis 3, wobei die Verbindungsmasse (VM) Solltrennstellen (ST) im Bereich zwischen den umschlossenen Leitungen (LE) aufweist.

5. Leitungsbündel (LB) nach Anspruch 4, wobei die Solltrennstellen (ST) Verjüngungen (VJ) in der Verbindungsmasse (VM) aufweisen.

6. Leitungsbündel (LB) nach Anspruch 4 oder 5, wobei die Solltrennstellen (ST) Einkerbungen (EK) in der Verbindungsmasse (VM) aufweisen.

7. Leitungsbündel (LB) nach einem der vorangegangenen Ansprüche, wobei die Verbindungsmasse (VM) die Aderendhülsen (AE) in einem vorgebbaren Rastermaß (RM) umschließt.

8. Leitungsbündel (LB) nach einem der vorangegangenen Ansprüche, wobei die Verbindungsmasse (VM) zur vereinfachten Zuordnung der umschlossenen Leitungen (LT) beschriftbar ist.

## Claims

1. Cable bundle (LB) having cables (LT) arranged side by side, for connection to electrical terminals, having
a) terminal end bushes (AE) on the cables (LT) at least at one end (LBE1, LBE2) of the cable bundle (LB), and
b) a non-conducting insulating resin mass (VM) extending linearly, which
b1) encloses the terminal end bushes (AE) with the respective cable end (LBE1, LBE2), and
b2) encloses the cables (LT) tightly one beneath the other.

2. Cable bundle (LB) according to claim 1, wherein
a) the terminal end bush (AE) has at least one bush part (HT) and one receiving funnel (AT), and
b) the insulating resin mass (VM) tightly encloses the area of a cable end (LTE) of the respective cable (LT) and of the respective receiving funnel (AT).

3. Cable bundle (LB) according to claim 1 or 2, wherein the insulating resin mass (VM) is embodied in the form of a caterpillar.

4. Cable bundle (LB) according to claim 1 to 3, wherein the insulating resin mass (VM) has predetermined breaking points (ST) in the area between the enclosed cables (LE).

5. Cable bundle (LB) according to claim 4, wherein the predetermined breaking points (ST) have taper cones (VJ) in the insulating resin mass (VM).

6. Cable bundle (LB) according to claim 4 or 5, wherein the predetermined breaking points (ST) have nicks (EK) in the insulating resin mass (VM).

7. Cable bundle (LB) according to one of the preceding claims, wherein the insulating resin mass (VM) encloses the terminal end bushes (AE) at a predefinable grid spacing (RM).

8. Cable bundle (LB) according to one of the preceding claims, wherein the insulating resin mass (VM) can be labelled in order to simplify assignment of the enclosed cables (LT).

## Revendications

1. Faisceau ( LB ) de câbles ayant des câbles ( LT ) disposés côte à côte pour la mise en contact avec des bornes électriques, comprenant
a ) des gaines ( AE ) de brins sur les câbles ( LT ), au moins à une extrémité ( LBE1, LBE2 ) du faisceau ( LB ) de câbles, et
b ) une composition ( VM ) de liaison non conductrice, s'étendant en ligne droite et qui entoure entre eux d'une manière étanche
b1 ) les gaines ( AE ) de brins ayant l'extrémité ( LBE1, LBE2 ) de câble respective, et
b2 ) les câbles ( LT ).

2. Faisceau ( LB ) de câbles suivant la revendication 1, dans lequel
a ) les gaines ( AE ) de brins ont au moins une partie ( HT ) de gaine et un entonnoir ( AT ) de réception, et
b ) la composition ( VM ) de liaison entoure d'une manière étanche la partie d'une extrémité ( LTE ) du câble ( LT ) respectif et de l'entonnoir ( AT ) de réception respectif.

3. Faisceau ( LB ) de câbles suivant la revendication 1 ou 2, dans lequel la composition ( VM ) de liaison est en forme de chenille.

4. Faisceau ( LB ) de câbles suivant les revendications 1 à 3, dans lequel la composition ( VM ) de liaison a des points ( ST ) destinés à se rompre dans la partie comprise entre les câbles ( LE ) entourés.

5. Faisceau ( LB ) de câbles suivant la revendication 4, dans lequel les points ( ST ) destinés à se rompre ont des rétrécissements ( VJ ) dans la composition ( VM ) de liaison.

6. Faisceau ( LB ) de câbles suivant la revendication 4 ou 5, dans lequel les points ( ST ) destinés à se rompre ont des entailles ( EK ) dans la composition ( VM ) de liaison.

7. Faisceau ( LB ) de câbles suivant l'une des revendications précédentes, dans lequel la composition ( VM ) de liaison entoure les gaines ( AE ) de brins suivant une trame ( RM ) pouvant être prescrite.

8. Faisceau ( LB ) de câbles suivant l'une des revendications précédentes, dans lequel la composition ( VM ) de liaison peut recevoir des inscriptions pour simplifier l'association des câbles ( LT ) entourés.
